# FASCICULE DE BREVET EUROPEEN

(11) **EP 0 864 834 B1**
(45) Date de publication et mention de la délivrance du brevet: **17.06.2009**
(21) Numéro de dépôt: 98400585.0
(22) Date de dépôt: 12.03.1998
(51) Int. Cl.: F28D 13/00, F22B 31/00

(54) **Echangeur à lit fluidisé dense destiné à être associé à un réacteur à lit fluidisé circulant**
Wärmetauscher mit dichter Wirbelschicht kombiniert mit einem Reaktor mit zirkulierender Wirbelschicht
Heat exchanger with dense fluidized bed combined with a reactor with circulating fluidized bed

(30) Priorité: 13.03.1997 FR 9702991
(43) Date de publication de la demande: 16.09.1998
(73) Titulaire: ALSTOM Power Boilers, 78140 Velizy-Villacoublay (FR)
(72) Inventeur: Aubry, Jean, 92350 Le Plessis Robinson (FR); Daoud, Djamel, 75015 Paris (FR); Quaranta, Alain, 91640 Fontenay Les Briis (FR)
(74) Mandataire: Gauer, Pierre

(56) Documents cités:
- EP-A- 0 477 849
- DE-A- 4 135 582
- US-A- 3 893 426
- US-A- 4 173 950

## Description

La présente invention concerne un échangeur à lit fluidisé dense destiné à être associé à un réacteur à lit fluidisé circulant.

Elle concerne plus précisément un échangeur à lit fluidisé dense comportant un caisson dont les parois longitudinales verticales sont constituées de tubes véhiculant un fluide caloporteur et divisé dans le sens de sa longueur en chambres séparées l'une de l'autre par un muret de déversement constitué d'une paroi constituée de tubes véhiculant un fluide caloporteur.

US-A-3893426 décrit un tel échangeur.

Un tel échangeur est en général destiné à une installation de combustion comprenant un échangeur à lit fluidisé circulant comportant une sortie des gaz débouchant dans un cyclone de séparation dont les solides récupérés sont traités dans ce lit fluidisé dense avant d'être au moins partiellement réinjectés dans l'échangeur à lit fluidisé circulant.

De façon classique, l'échangeur à lit fluidisé dense comporte dans un caisson un certain nombre de chambres:
- une chambre de réception des solides dans laquelle sont introduits des solides par un orifice,
- au moins une chambre intermédiaire dans laquelle se déversent les solides après leur passage au-dessus d'un premier muret,
- une chambre de sortie des solides recevant les solides après leur passage au-dessus d'un second muret et comportant un orifice d'évacuation des solides.

La chambre intermédiaire est équipée d'une boîte inférieure d'alimentation en air de fluidisation, de buses d'injection d'air de fluidisation disposées sur la paroi inférieure de la chambre et d'un échangeur de chaleur constitué en général d'une pluralité d'agencements parallèles de tubes véhiculant un fluide caloporteur, par exemple de la vapeur, disposés transversalement à la chambre et suspendus à la paroi supérieure de la chambre, chaque agencement de tubes étant relié en partie basse à un collecteur d'entrée du fluide caloporteur et en partie haute à un collecteur de sortie de ce fluide chauffé.

Dans cette chambre a donc lieu la fluidisation dense des solides et une récupération de chaleur par l'échangeur.

Il est connu de réaliser les parois longitudinales du caisson et les murets de déversement au moyen de tubes véhiculant un fluide caloporteur afin d'augmenter l'échange thermique, la récupération de chaleur et donc le rendement de l'installation.

De tels murets connus sont constitués de parois de tubes verticaux s'étendant sur toute la hauteur du caisson et comportant des fenêtres réparties sur leur largeur à la hauteur de déversement désirée.

Cet agencement de déversement ne permet pas le passage des solides sur toute la largeur du caisson et, les fenêtres devant être de largeur propre limitée compte-tenu de la continuité des tubes verticaux du bas du muret jusqu'au haut de celui-ci, cet agencement ne permet pas un écoulement continu et optimal des solides d'une chambre à l'autre.

L'invention résout ce problème en proposant un agencement de muret constitué de tubes qui peut être réalisé sur une hauteur donnée et permet donc un déversement continu et non perturbé des solides au-dessus du muret.

Pour ce faire, selon l'invention, lesdites faces longitudinales verticales sont constituées de tubes horizontaux et ladite paroi est constituée de prolongements transversaux et superposés de tubes de chacune des faces longitudinales verticales, en forme d'épingle à cheveux, perpendiculaires auxdits tubes et s'étendant jusqu'à la face longitudinale verticale opposée.

Il est ainsi possible de réaliser un muret de hauteur voulue.

Selon le mode de réalisation préféré, ces prolongements sont verticalement alternés d'une face à l'autre, afin de permettre une stabilité mécanique et un équilibrage de débit du fluide caloporteur.

Afin de réaliser la tenue hydrostatique, de préférence, le muret constitué d'une double paroi tubée est renforcé intérieurement d'entretoises.

Selon un mode de construction préféré, un tube sur deux de chaque paroi verticale comporte un tel prolongement dirigé vers l'autre paroi et entre deux tels prolongements, s'intercale un prolongement de l'autre paroi qui se trouve sur le même plan horizontal que le tube de l'autre paroi ne comportant pas de prolongement.

Avantageusement, la partie haute du muret est conformée en biseau de section se réduisant.

L'invention est décrite ci-après plus en détail à l'aide de figures ne représentant qu'un mode de réalisation préféré de l'invention.

La figure 1 est une vue schématique en perspective d'un caisson d'échangeur à lit fluidisé dense.

La figure 2 est une vue en perspective de détail d'un échangeur conforme à l'invention.

La figure 3 est une vue en coupe partielle selon II-II de la figure 2.

La figure 4 est une vue partielle en perspective, partiellement arrachée, d'un échangeur conforme à l'invention.

De façon classique, un échangeur à lit fluidisé dense schématisé sur la figure 1 comporte dans un caisson 1 un certain nombre de chambres:
- une chambre de réception 2 des solides dans laquelle sont introduits des solides par un orifice 3,
- au moins une chambre 4, 5 dans laquelle se déversent les solides après leur passage au-dessus d'un premier muret 10A et séparées l'une de l'autre par un muret du même type 10B,
- une chambre de sortie 6 des solides recevant les solides après leur passage au-dessus d'un autre muret 10C et comportant un orifice 7 d'évacuation des solides.

Comme visible sur la figure 2, selon l'invention, les parois longitudinales verticales 1A, 1B sont constituées de tubes horizontaux 11A, 12A et 11B, 12B.

Le muret 10 est constituée de prolongements transversaux et superposés de tubes 11A, 11B de chacune des parois longitudinales verticales 1A, 1B, en forme d'épingle à cheveux, perpendiculaires auxdits tubes et s'étendant jusqu'à la face longitudinale verticale opposée 1B, 1A.

Plus précisément, un tube sur deux 11A, 11B de chaque paroi verticale 1A, 1B comporte un tel prolongement dirigé vers l'autre paroi 1B, 1A. Entre deux tels prolongements, s'intercale un prolongement de l'autre paroi 1B, 1A qui se trouve sur le même plan horizontal que le tube 12A, 12B de l'autre paroi 1A, 1B ne comportant pas de prolongement.

La partie haute du muret 10 est conformée en biseau de section se réduisant.

Il est ainsi réalisé un pas constant entre tubes, que ce soit sur les parois verticales ou sur le muret et ceci sans intersection de tubes.

De façon classique, des ailettes métalliques ferment les parois de tubes ainsi formées reliant tous les tubes adjacents et le muret est recouvert extérieurement d'une couche de béton 13 (figures 3).

La tenue de cette structure de tubes est renforcée mécaniquement par des entretoises disposées à l'intérieur du muret.

La partie haute du muret 10 est visible sur la figure 3 en coupe transversale.

Une entretoise haute 14 est représentée sur la figure 3. Il s'agit d'une barre soudée entre les deux branches de l'épingle à cheveux d'un prolongement. De telles entretoises 14 sont réparties sur la hauteur de la partie haute et sur la largeur du muret, pour obtenir la stabilité mécanique souhaitée.

En partie basse du muret 10, comme visible sur la figure 4, des entretoises réparties sur la largeur du muret assurent la stabilité mécanique ainsi que la liaison à la paroi inférieure du caisson.

Cette paroi inférieure appelée sole est également constituée de tubes horizontaux et, plus précisément, d'une paroi supérieure 15 constituée de tubes reliés par des ailettes horizontales. A chaque tube de cette paroi et au-dessous de celui-ci, est relié un autre tube 16 par une ailette verticale 17. Deux tirants 18 disposés au droit du muret et longitudinalement à celui-ci, sont soudés à la sole, traversant les ailettes verticales 17. Reliées à ces tirants 18, sont mises en place des entretoises 19 d'une hauteur maximale égale à la hauteur de la partie de section constante du muret et constituées d'une plaque ou équivalent comportant latéralement des échancrures recevant les tubes des prolongements.

## Revendications

1. Echangeur à lit fluidisé dense comportant un caisson (1) dont les parois longitudinales verticales (1A, 1B) sont constituées de tubes véhiculant un fluide caloporteur et divisé dans le sens de sa longueur en chambres séparées l'une de l'autre par un muret de déversement (10) constitué d'une paroi constituée de tubes véhiculant un fluide caloporteur, **caractérisé en ce que** lesdites parois longitudinales verticales (1A, 1B) sont constituées de tubes horizontaux (11A, 11B, 12A, 12B) et ledit muret s'étend à partir de la paroi inférieure du caisson (1) sur une hauteur inférieur à celle de celui-ci et est constituée de prolongements transversaux et superposés de tubes (11A, 11B) de chacune des faces longitudinales verticales (1A, 1B), en forme d'épingle à cheveux, perpendiculaires auxdits tubes et s'étendant jusqu'à la face longitudinale verticale opposée (1B, 1A).

2. Echangeur à lit fluidisé dense selon la revendication 1, **caractérisé en ce que** ces prolongements sont verticalement alternés d'une face à l'autre.

3. Echangeur à lit fluidisé dense selon l'une des revendications précédentes, **caractérisé en ce que** le muret constitué d'une double paroi tubée est renforcé intérieurement d'entretoises (14, 19).

4. Echangeur à lit fluidisé dense selon la revendication 2, **caractérisé en ce qu'**un tube sur deux (11A, 11B) de chaque paroi verticale (1A, 1B) comporte un tel prolongement dirigé vers l'autre paroi (1B, lA)et **en ce qu'**entre deux tels prolongements, s'intercale un prolongement de l'autre paroi (1B, 1A) qui se trouve sur le même plan horizontal que le tube (12A, 12B) de l'autre paroi (1A, 1B) ne comportant pas de prolongement.

5. Echangeur selon l'une des revendications précédentes, **caractérisé en ce que** la partie haute du muret est conformée en biseau de section se réduisant.

## Claims

1. Dense fluidized-bed heat exchanger comprising a box (1), the vertical longitudinal walls (1A, 1B) of which are formed by tubes conveying a heat-transfer fluid, said box being divided along its length direction into chambers separated from one another by an overflow divider (10) consisting of a wall formed from tubes conveying a heat-transfer fluid, **characterized in that** said vertical longitudinal walls (1A, 1B) are formed from horizontal tubes (11A, 11B, 12A, 12B) and said divider extends from the bottom wall of the box (1) up to a height below that of said box and is formed from superposed transverse extensions of tubes (11A, 11B) of each of the vertical longitudinal faces (1A, 1B), in hairpin form, which are perpendicular to said tubes and extend as far as the opposite vertical longitudinal faces (1B, 1A).

2. Dense fluidized-bed heat exchanger according to Claim 1, **characterized in that** these extensions alternate vertically from one face to the other.

3. Dense fluidized-bed heat exchanger according to either of the preceding claims, **characterized in that** the divider formed from a tubed double wall is internally reinforced by braces (14, 19).

4. Dense fluidized-bed heat exchanger according to Claim 2, **characterized in that** every other tube (11A, 11B) of each vertical wall (1A, 1B) has such an extension directed towards the other wall (1B, 1A) and **in that** inserted between two such extensions is an extension of the other wall (1B, 1A) that lies in the same horizontal plane as the tube (12A, 12B) of the other wall (1A, 1B) that does not include an extension.

5. Heat exchanger according to one of the preceding claims, **characterized in that** the top of the divider is bevelled so as to have a decreasing cross section.

## Patentansprüche

1. Wärmetauscher mit dichter Wirbelschicht, der ein Gehäuse (1) aufweist, dessen senkrechte Längswände (1A, 1B) aus ein Wärmeträgerfluid transportierenden Rohren bestehen, und der in Richtung seiner Länge in Kammern aufgeteilt ist, die voneinander durch eine halbhohe Überlauf-Trennwand (10) getrennt werden, die aus einer Wand besteht, die aus ein Wärmeträgerfluid transportierenden Rohren besteht, **dadurch gekennzeichnet, dass** die senkrechten Längswände (1A, 1B) aus waagrechten Rohren (11A, 11B, 12A, 12B) bestehen, und die halbhohe Trennwand sich ausgehend von der unteren Wand des Gehäuses (1) über eine Höhe erstreckt, die geringer ist als seine Höhe, und aus quer verlaufenden und übereinanderliegenden Verlängerungen von Rohren (11A, 11B) jeder der senkrechten Längsseiten (1A, 1B) in Form von Haarnadeln besteht, die zu den Rohren lotrecht sind und sich bis zur gegenüberliegenden senkrechten Längsseite (1B, 1A) erstrecken.

2. Wärmetauscher mit dichter Wirbelschicht nach Anspruch 1, **dadurch gekennzeichnet, dass** diese Verlängerungen sich senkrecht von einer Seite zur anderen abwechseln.

3. Wärmetauscher mit dichter Wirbelschicht nach einem der vorhergehenden Ansprüche, **dadurch gekennzeichnet, dass** die aus einer doppelten Rohrwand bestehende halbhohe Trennwand innen von Abstandshaltern (14, 19) verstärkt wird.

4. Wärmetauscher mit dichter Wirbelschicht nach Anspruch 2, **dadurch gekennzeichnet, dass** jedes zweite Rohr (11A, 11B) jeder senkrechten Wand (1A, 1B) eine solche zur anderen Wand (1B, 1A) gerichtete Verlängerung aufweist, und dass sich zwischen zwei solche Verlängerungen eine Verlängerung der anderen Wand (1B, 1A) einfügt, die sich auf der gleichen waagrechten Ebene befindet wie das Rohr (12A, 12B) der anderen Wand (1A, 1B), das keine Verlängerung aufweist.

5. Wärmetauscher nach einem der vorhergehenden Ansprüche, **dadurch gekennzeichnet, dass** der obere Teil der Trennwand abgeschrägt mit abnehmenden Querschnitt gestaltet ist.
